# EUROPÄISCHE PATENTSCHRIFT

(11) **EP 0 041 499 B1**
(45) Veröffentlichungstag und Bekanntmachung des Hinweises auf die Patenterteilung: **13.06.1984**
(21) Anmeldenummer: 81890092.0
(22) Anmeldetag: 29.05.1981
(51) Int. Cl.: H01J 61/54, H05B 41/14

(54) **System zur Sofortzündung und zum langlebigen Betrieb von Entladungslampen**
System for instant ignition and long-life operation of discharge lamps
Système pour l'allumage instantané et le fonctionnement de longue durée de lampes à décharge

(30) Priorität: 30.05.1980 CH 4204/80; 18.11.1980 DE 3043526; 05.12.1980 DE 3045971
(43) Veröffentlichungstag der Anmeldung: 09.12.1981
(73) Patentinhaber: Buser, Johann, CH-4410 Liestal (CH)
(72) Erfinder: Buser, Johann, CH-4410 Liestal (CH)

## Beschreibung

Die vorliegende Erfindung betrifft ein System zum Zünden durch Kaltstart einer Entladungslampe, vorzugsweise Leuchtstofflampen, mittels einer Zündspannung, die höher ist als die Netzspannung, wobei eine Zündeinrichtung zum kurzzeitigen Anlegen einer eine sofortige Bogenentladung bewirkenden Zündspannung an die Lampenelektroden vor dem Einschalten der Entladungslampe an die Netzspannung vorgesehen ist.

Bei den heute üblicherweise verwendeten Leuchtstofflampen müssen die Elektroden zuerst aufgeheizt werden. Die Zündung der Lampen wird erst nach erfolgter Aufheizung der Elektroden eingeleitet. Zur Zündung wird in den meisten Fällen an die Elektroden kurzzeitig eine Zündspannung angelegt, die größer ist als die Betriebsspannung und häufig durch Induktionswirkung erzeugt wird.

Erfahrungsgemäß dauert es daher vom Moment des Einschaltens der Lampe bis zum richtigen Zünden eine gewisse Zeit. Zudem gehen in manchen Fällen der definitiven Zündung verschiedene Zündversuche voraus, die ein unangenehmes Flackern zur Folge haben. Eine ausreichende Lichtleistung steht aus diesen Gründen während einer entsprechenden Zeitspanne nicht zur Verfügung, was vom Benützer als unangenehm empfunden wird. Es hat nicht an vielen Versuchen gefehlt, diesem Übelstand abzuhelfen. Trotzdem ist es bis heute nicht gelungen, jederzeit ein sofortiges Zünden der Leuchtstofflampen sicherzustellen.

Der vorliegenden Erfindung liegt nun die Aufgabe zugrunde, ein System der eingangs genannten Art zu schaffen, das bzw. die es auf einfache Weise ermöglicht, Entladungslampen einwandfrei und ohne Verzögerung zum Zünden zu bringen. Erfindungsgemäß wird für ein System der oben genannten Art vorgeschlagen,
a) daß die Elektroden der Entladungslampe tiefgezogene becherförmige Metallteile aus voraktiviertem Material sind,
b) daß der Rand der becherförmigen Metalltelle mit Spitzen versehen ist und
c) daß sich im becherförmigen Metallteil eine Füllung aus einem Elektronen emittierenden Werkstoff, z. B. Seltener Erdmetalloxide, befindet.

Da sogleich beim Einschalten der Lampe eine Zündspannung an die Lampenelektroden angelegt wird, die eine sofortige Bogenentladung zur Folge hat, leuchtet die Lampe unmittelbar nach dem Einschalten ohne zu Flackern auf. Es muß daher nicht unverhältnismäßig lange gewartet werden, bis die volle Lichtleistung zur Verfügung steht. Die durch den brennenden Lichtbogen erfolgende Erwärmung der Elektroden führt rasch zu einer ausreichenden Elektronenemission, was es erlaubt, schon nach kurzer Zeit, d. h. nach einigen wenigen Perioden der Speisespannung, auf die erhöhte Zündspannung verzichten zu können.

Das Zünden der Entladungslampe gemäß der vorliegenden Erfindung ist mit einfachen Mitteln möglich. Spezialzündgeräte, welche eine ganz besondere Zündspannung, z. B. eine hochfrequente Hochspannung, erzeugen, sind nicht erforderlich. Bei einer bevorzugten Ausführung der erfindungsgemäßen Lösung wird die Zündspannung durch einfaches Auftransformieren der Speisespannung erzeugt. Der hiezu benötigte Übersetzungswandler wird kurzzeitig unter Benutzung der ohnehin notwendigen Strombegrenzungswicklung dadurch gebildet, daß zu dieser Strombegrenzungswicklung eine Starterwicklung zugeschaltet wird.

Bei den bisher stark verbreiteten Niederdruck-Leuchtstoffröhren wurden nahezu durchwegs mit Aktivierungsstoffen überzogene Glühwendeln benützt. Der Ionen erzeugende Leuchtstoff wird im Tauch- oder Spritzverfahren aufgebracht. Die Elektroden werden mit einer besonderen Nebenschlußschaltung aufgeheizt und voraktiviert. Trotz eines an sich perfekten Auftrages werden diese Elektroden leicht abgebaut und schwärzen die Elektrodenkammern der Röhre. Bei Leuchtstoffröhren, welche als sogenannte Kaltstarter gezündet werden, tritt ein vielzu geringer Widerstand auf und die Elektroden werden daher rasch abgebaut. Ein Grund liegt darin, daß eben die Aktivierungsstoffe vor dem Elektronenaufprall der erhöhten Zündspannung nicht genügend Widerstand leisten können.

Wenn man nun, wie vorgeschlagen, einen mit der Entladungsbahn ausgerichteten, aus hochhitzebeständigem Metallmaterial gefertigten Becher an seinem Rand mit leicht Elektronen emittierenden Spitzen versieht, so wird beim geringsten Aufprall von mit Hochspannung erzeugten Elektronen die Aufheizung sofort auftreten, die Zündung angeregt bzw. eingeleitet und der Übergang auf den Netzspannungsbetrieb durchgeführt. Der becherförmige Metallteil ist mit sinterbarem Material, wie Wolframpulver, Oxide der Seltenen Erden und Oxide mit geringer elektrischer Leitfähigkeit, gefüllt, die man unter hohem Druck preßt und nach dem Pressen sintert.

Wie aus dem obigen hervorgeht, ist der Rand des becherförmigen Metallteiles so ausgebildet, daß der Becher die Form einer Tulpe annimmt und die einzelnen Spitzen sind geeignet, beim geringsten Entladungsstoß genügend Elektronen abzugeben, um den Übergang vom Hochspannungsentladungsstrom auf Netzspannungsstrom leicht zu schaffen und eine Wärmeleitung hervorzubringen, die die Eigenschaft hat, den Lichtbogen schnell auf Normalbetriebstemperatur zu bringen. Bekanntlich besteht bei jedem Zündvorgang die Tendenz, daß die voraktivierten Stoffe den Zündvorgang bevorzugt unterstützen, um die Abnützung zu verhindern. Es ist bekannt, daß die Zündwilligkeit jeder Elektrode davon abhängt, ob die Elektrode leicht aufheizbare Punkte hat. Dies wird im vorliegenden Fall dadurch erreicht, daß man dem Rand des Metallteiles die Form von Blättern gibt, wie z. B. die Form von Blütenblättern, von Tulpen, Margeriten und dgl. Man erhält auf diese Weise Elektroden einer bisher nicht gekannten Konstruktion, die eine Kaltstartzündung gewährleisten.

Beim Zündvorgang müßte beachtet werden, daß der harte Aufprall der Elektronen so kurzzeitig erfolgt wie nur möglich, so daß das in sehr kurzer Zeit auftretende Verdampfen der Elektroden liefernden Füllung nicht schaden kann. Aus diesem Grunde werden die Becher, z. B. aus thoriumhaltigem Material getrennt gefertigt und dazu benützt, den ersten Elektronenaufprall so gering zu halten, daß er praktisch keinen Materialabbau zuläßt.

Beim Zündverfahren soll erreicht werden, daß die geringste Überspannung ausreicht, um den Wechsel von Hochspannung auf Netzspannung ohne Materialabbau zu gewährleisten. Bei der Erfindung wird eine Zündzeit von einigen wenigen Wechselstromperioden angestrebt, sei es mit einem von Hand bedienbaren Schalter oder mit einer irgendwie kurzzeitig begrenzten Automatik, wie z. B. mit einem elektronischen Schaltglied, welches sogar den Zeitabschnitt innerhalb des Zündaugenblickes reguliert, wie z. B. eine vorbestimmte Phasenabschnitt-Elektronik. Es hat sich als außerordentlich günstig erwiesen, wenn der Schaltzeitpunkt in den Nulldurchgang der Wechselstromperioden gelegt wird.

Im folgenden wird anhand der Zeichnung die Erfindung beispielsweise näher erläutert. Es zeigen rein schematisch :
Figur 1 ein Schaltschema einer Zündvorrichtung zum Zünden von Entladungslampen und zwar gebildet aus der Strombegrenzungswikklung und zusätzlich einer Startwicklung,
Figur 2 eine erste Ausführungsform der Zündvorrichtung gemäß Fig. 1 mit einer mechanischen Schalteinheit,
Figur 3 und Figur 4 die in der Zündvorrichtung gemäß Fig. 2 verwendete Schalteinheit zu verschiedenen Schaltzeitpunkten,
Figur 5 eine zweite Ausführungsform der Zündvorrichtung gemäß Fig. 1 mit einer elektronischen Schalteinheit,
Figur 6 schematisch und in Seitenansicht eine bevorzugte Ausbildung einer Lampenelektrode,
Fig. 7 eine andere Ausbildung.

Im Schaltschema gemäß Fig. 1 ist mit 1 eine Entladungslampe bezeichnet, die ein gasgefülltes Entladungsgefäß 2 aufweist, in dessen Innenraum ein Unterdruck herrscht. Im Inneren des Entladungsgefäßes 2 sind, wie bekannt, zwei Elektroden 3 und 4 angeordnet, die vorzugsweise auf an sich bekannte Weise voraktiviert sind. Die Entladungslampe 1 kann an sich beliebiger Bauart sein, ist jedoch beim vorliegenden Ausführungsbeispiel eine Leuchtstofflampe.

Die eine Elektrode 3 ist mit dem Mittelpunktleiter O des Speisenetzes verbunden. Die andere Elektrode 4 ist an das eine Ende der Strombegrenzungswicklung 6 eines Strombegrenzungselementes 5 angeschlossen. Mit 7 ist der Eisenkern des Strombegrenzungselementes 5 bezeichnet. Dieses in Serie zur Entladungslampe 1 geschaltete Strombegrenzungselement 5 dient bei gezündeter Lampe 1 auf bekannte Weise zur Strombegrenzung, um die Entladungslampe 1 stabil zu betreiben. Das andere Ende der Strombegrenzungswicklung 6 ist über einen nur schematisch dargestellten Hauptschalter 8 mit dem Phasenleiter Ph des Speisenetzes verbunden. Die zwischen den beiden Anschlüssen 0 und Ph des Speisenetzes liegende Speise- oder Netzspannung U beträgt beim vorliegenden Ausführungsbeispiel 220 Volt.

Zwischen den beiden Netzanschlüssen 0 und Ph liegt eine Startwicklung 9, die nach Schließen des Hauptschalters 8 mittels eines nur schematisch angedeuteten Schaltorgans 10 an die Speisespannung U anschaltbar ist. Wird das Schaltorgan 10 auf noch zu beschreibende Weise geschlossen, so wird aus der Strombegrenzungswicklung 6 und der Starterwicklung 9 ein Übersetzungs-Wandler gebildet. Vorzugsweise werden, wie das in Fig. 1 mittels der Punkte angegeben ist, die beiden gleichsinnigen Wikklungsenden der Wicklungen 6, 9 miteinander verbunden.

Die Wirkungsweise der Zündvorrichtung ist, wie folgt :
Beim Schließen des Hauptschalters 8 wird zugleich auch das Schaltorgan 10 geschlossen, wie das anhand der Fig. 2 und 3 noch näher erläutert sein wird. Dadurch wird an die Primärseite des durch die Wicklungen 6 und 9 gebildeten Sparwandlers die Speisespannung U angelegt. Die gegenüber dieser Speisespannung U auftransformierte Sekundärspannung des Strombegrenzungselementes 6, 9 wird als Zündspannung an die Elektroden 3 und 4 angelegt. Das Übersetzungsverhältnis des Strombegrenzungswandlers wird so gewählt, daß die an die Elektroden 3, 4 angelegte Zündspannung eine sofortige Bogenentladung zwischen den Elektroden 3 und 4 bewirkt. Durch diese Bogenentladung werden die Elektroden 3, 4 erwärmt. Schon nach kurzer Zeit ist die hiedurch hervorgerufene Elektronenemission zur Aufrechterhaltung des Lichtbogens ausreichend, so daß die gegenüber der Speisespannung U erhöhte Zündspannung nicht mehr erforderlich ist. Durch Öffnen des Schaltorganes 10 wird nun die Startwikklung 9 weggeschaltet und die Strombegrenzungswicklung 6 übernimmt jetzt ausschließlich die Funktion der Stabilisierung des Betriebes der gezündeten Lampe 1.

Das Verhältnis der Windungszahlen der Wikklungen 6 und 9 ist so gewählt, daß die an die Elektroden 3, 4 angelegte Zündspannung wenigstens doppelt so groß ist wie die Speisespannung U. Das bedeutet, daß die Windungszahl der Startwicklung 9 höchstens die Hälfte der Windungszahl der Strombegrenzungswicklung 6 beträgt. So wurde beispielsweise festgestellt, daß bei einem Verhältnis der Windungszahlen der Wikklungen 6 und 9 von 3 : und einer Nennspeisespannung U von 220 Volt eine Leuchtstofflampe 1 herkömmlicher Bauart einwandfrei gezündet werden kann. Bei Nennspannung U wird das schaltorgan 10 vorzugsweise inoerhalb 10 Perioden der Speisespannung U wieder geöffnet, um, wie bereits erwähnt, die Startwicklung 9 wegzuschalten. Dieses Wegschalten der Startwikklung 9 nach verhältnismäßig kurzer Zeit ist deswegen möglich, weil, wie bereits erwähnt, die erhöhte Zündspannung nach erfolgter Zündung des Lichtbogens zwischen den Elektroden 3 und 4 nicht mehr benötigt wird. Die Startwicklung 9 muß nur für kurzzeitige Belastung und nicht für Dauerbetrieb ausgelegt werden.

Anhand der Fig. 2 wird nun eine konstruktive Ausbildung der Zündvorrichtung gemäß Fig. 1 beschrieben. Dabei werden für sich entsprechende Elemente dieselben Bezugszeichen verwendet. Bei dieser Ausführungsform gemäß Fig. 2 werden gewendelte Elektroden verwendet, wie das anhand der Elektrode 3 dargestellt ist. Wie die Fig. 2 weiters zeigt, hat die der Strombegrenzungswicklung 6 überlagerte Startwicklung 9 einen zick-zack-förmigen Verlauf ; dadurch wird ein hoher absoluter Widerstand erhalten. Die Startwicklung 9 kann aus dünnem Draht oder gestanztem dünnem Blech bestehen.

Der Hauptschalter 8 und das Schaltorgan 10 sind bei dieser Ausführungsform zu einer Schalteinheit 11 mechanischer Bauart zusammengefaßt. Der Hauptschalter 8 weist ein Z-förmiges Kontaktmesser (Wischkontakt) 12 auf, das mittels eines drehbaren Betätigungsorganes 13 von der Ausschalt- in die Einschaltstellung gedreht werden kann. Das Kontaktmesser 12 wirkt mit zwei Kontakten 14, 15 zusammen (Fig. 3 und 4), von denen der eine Kontakt 14 mit dem Phasenleiter Ph verbunden ist. An den anderen Kontakt 15 sind das eine Ende der Strombegrenzungswicklung 6 sowie eine Kontaktfeder 16 angeschlossen, die zusammen mit einer Kontaktfeder 17, die mit dem einen Ende der Startwicklung 9 verbunden ist, das Schaltorgan 10 bildet. Beide Kontaktfedern 16, 17 sind mit Kontakten 18 versehen und liegen an ortsfesten Abstützungen 34 an. Zwischen den beiden Kontaktfedern 16, 17 verläuft eine mit dem Betätigungsorgan 13 verbundene Betätigungswelle von rechteckförmigem oder quadratischem Querschnitt.

In der in Fig. 3 gezeigten Ausschaltstellung der Schalteinheit 11 steht das Kontaktmesser 12 außer Berührung mit den Kontakten 14 und 15. Die beiden an der Betätigungswelle 19 anliegenden Kontaktfedern 16 und 17 halten die beiden Kontakte 18 offen. Durch Drehung des Betätigungsorganes 13 im Uhrzeigersinn werden die Schenkel des Kontaktmessers 12 mit den Kontakten 14 und 15 in Berührung gebracht, wie das Fig. 2 zeigt, in der die Schalteinheit 11 in einer Zwischenstellung dargestellt ist. Gleichzeitig werden die Kontaktfedern 16, 17 durch die Vierkantenwelle 19 voneinander weg ausgebogen, was ein Schließen der Kontakte 18 zur Folge hat (Fig. 2). Somit wird die Startwicklung 9 der Strombegrenzungswicklung 6 vorgeschaltet, wie das anhand der Fig. 1 bereits beschrieben wurde. Beim Weiterdrehen des Betätigungsorganes 13 in die in Fig.4 gezeigte einschaltstellung kehren die Kontaktfedern 16, 17 wieder in ihre Ruhelage zurück, in der die beiden Kontakte 18 voneinander abgehoben sind. Das Kontaktmesser 12 verbindet jedoch nach wie vor die beiden Kontakte 14 und 15.

Während des Drehens des Kontaktmessers 12 von der Ausschalt- in die Einschaltstellung werden somit die Kontakte 18, d. h. das Schaltorgan 10 kurzzeitig geschlossen. Um nun zu vermeiden, daß die Vierkantwelle 19 zu lange in der in Fig. 2 gezeigten Zwischenposition verbleiben kann, werden nicht gezeigte Mittel, z. B. Federn, vorgesehen, die die Vierkantwelle 19 zwangsweise in die in Fig. 4 gezeigte Stellung bringen.

Es versteht sich, daß anstelle eines Drehschalters 11 auch ein entsprechend konstruierter Druck- oder Kippschalter verwendet werden kann.

Anhand der Fig. 5 wird nun ein weiteres Ausführungsbeispiel erläutert, bei dem das Schaltorgan 10 elektronischer Bauart ist. Gegenüber dem Schaltschema gemäß Fig. 1 ist bei der Schaltung gemäß Fig.5 das Schaltorgan 10 als Zündimpulsgeber nicht zwischen dem Phasenleiter Ph und der Startwicklung 9 angeordnet. Wie diese Fig. 5 ferner zeigt, sind die beiden Enden der gewendelten Elektroden 3, 4 miteinander verbunden.

Zwischen das eine Ende der Startwicklung 9 und den Anschluß 0 ist ein Zweiweggleichrichter 20 in Brückenschaltung geschaltet. Gleichspannungsseitig ist an die Gleichrichterbrücke 20 ein Thyristor 21 angeschlossen. Der positive Anschluß des Gleichrichters 20 bzw. die Anode A des Thyristors 21 sind über eine Diode 22 und einen Widerstand 23 mit einem Kondensator 24 verbunden. Parallel zu diesem Kondensator 24 ist ein Widerstand 25 geschaltet. Die Steuerelektrode (Gate) G des Thyristors 21 ist über eine Zenerdiode 26 mit dem Kondensator 24 verbunden. An die Kathode K bzw. den negativen Anschluß des Gleichrichters 21 sind zwei Widerstände 27 und 28 angeschlossen, von denen jeder mit einem der Elektrodenanschlüsse der Zenerdiode 26 verbunden ist.

Die Funktionsweise der Zündvorrichtung gemäß Fig. 5 entspricht der anhand des Schaltschemas gemäß Fig. 1 erläuterten Funktionsweise. Dabei arbeitet das Schaltorgan 10, wie folgt :

Vor dem Schließen des Hauptschalters 8 ist der Kondensator 24 entladen. Beim Anlegen der Speisespannung U durch Schließen des Hauptschalters 8 lädt sich der Kondensator 24 auf, was eine Erzeugung von Zündimpulsen für den Thyristor 21 zur Folge hat, welche an die Steuerelektrode G angelegt werden. Durch diese Zündimpulse wird der Thyristor 21 gezündet, wodurch eine Entladung des Kondensators 24 eingeleitet wird. Beim Nulldurchgang der Speisespannung U löscht der Thyristor 21 wieder, wodurch der Entladungsvorgang am Kondensator 24 unterbrochen wird. Bei der nächsten Halbwelle der Speisespannung U wiederholt sich der vorgehend beschriebene Vorgang, d. h. der Kondensator 24 lädt sich erneut auf, bis der Thyristor 21 durch Zündimpulse wieder zündet. Dieses abwechselnde Zünden und Löschen des Thyristors 21 und das Auf- und Entladen des Kondensators 24 findet solange statt, bis die Spannung am Kondensator 24 einen bestimmten Wert erreicht hat. Die Größe dieses Wertes hängt einerseits von der Charakteristik (Zenerspannung) der Zenerdiode 26 und andererseits von der Größe der Speisespannung U ab. Sobald der Kondensator 24 auf den erwähnten Spannungswert aufgeladen ist, gelangen keine Zündimpulse mehr an die Steuerelektrode G des Thyristors 21, der somit in gelöschtem Zustand verbleibt. Somit bleibt auch die Startwicklung 9 abgetrennt.

Die Zeit bis zur Aufladung des Kondensators 24 auf den erwähnten Schwellwert bestimmt somit die Einschaltdauer der Startwicklung 9. Da die Größe dieses Wertes, wie erwähnt, unter anderem von der Größe der Speisespannung U abhängt, ändert sich die Einschaltdauer der Startwicklung 9 mit der Speisespannung U. Mit der beschriebenen Schaltung wird jedoch sichergestellt, daß bei Nennspeisespannung die Einschaltdauer der Starterwicklung 9 höchstens 10 Perioden der Speisespannung U beträgt. Durch einen entsprechenden schaltungstechnischen Mehraufwand kann diese Abhängigkeit der Einschaltzeit der Starterwicklung 9 von der Netzspannung U jedoch ausgeschaltet werden. Im Gegensatz zu der in Fig. 2 dargestellten Ausführungsform ist bei der Ausbildung gemäß Fig. 5 das Schaltorgan 10 vom Hauptschalter 8 unabhängig und kann demzufolge räumlich getrennt von diesem ange- . ordnet werden. Das erlaubt es, das Schaltorgan 10 in der Lampenarmatur unterzubringen, ' vorzugsweise benachbart zum Strombegrenzungselement 5. Es ist somit ohne weiteres möglich, mit einem Hauptschalter 8 auf die beschriebene Weise mehrere Lampen 1 ein- und auszuschalten.

Das elektronische Schaltorgan 10 gemäß Fig. 5 kann selbstverständlich auch anders, als gezeigt, ausgebildet werden. Beispielsweise kann anstelle des Thyristors 21 auch ein anderes elektronisches Schaltelement, z. B. ein anderes gesteuertes Gleichrichterelement, vorgesehen werden, welches durch eine entsprechende Steuerung die Startwicklung 9 zuschaltet und nach einer gewissen Zeit wieder wegschaltet.

Das Schaltorgan 10 kann auch von geeigneter elektromechanischer Bauart sein und beispielsweise durch eine Relaisschaltung gebildet werden. Eine solche Relaisschaltung hat ebenfalls den Vorteil, daß sie räumlich vom Hauptschalter 8 getrennt angeordnet werden kann.

Die vorgängig beschriebenen Zündvorrichtungen erlauben ein sicheres und flackerfreies Zünden von Entladungslampen 1 unabhängig von der Ausbildung deren Elektroden 3 und 4. Insbesondere lassen sich auf diese Weise auch Lampen 1 mit gewendelten Elektroden 3, 4 sicher zünden.

Für die Zündung der Entladung wird vorzugsweise die Vorheizung der Elektroden verwendet, jedoch treten hier sehr viele Mängel auf, die man meist unbeachtet gelassen hat. Der größte Nachteil liegt in der großen Zeit zwischen der Elektrodenaufheizung und der Elektronenemission, bei der die Entladungslampe gezündet wird. Es gibt heute zwar Schaltsysteme, die das lästige Zucken der Zündversuche weitgehend unterdrücken, jedoch wird damit nicht die Zeit für die Aufheizung der Wendeln der Glühelektroden herabgesetzt. Ein weiterer Nachteil der Vorheizung liegt darin, daß die entsprechende Schaltung als Nebenschluß angeordnet ist, so daß nach Abschalten des Nebenschlußstromkreises die beiden zum Aufheizen der Elektroden notwendigen, doppelseitigen Stromdurchführungen durch den Quetschfuß des Entladungsgefäßes bzw. beim Umschalten auf stationären Betrieb die Elektroden nur noch einseitig angespeist werden. Der Lichtbogen nimmt dann nach dem Zünden den kürzesten Weg, d. h. den Weg des geringsten Widerstandes, zu den Stellen der Stromspeisung der Elektroden, wo die Heizwendeln bei der Stromdurchführung Kontakt mit dem Speisenetz haben. Diese Stellen sind dann überhitzt. Der Lichtbogenansatz trägt dann dort die Emissionsschicht ab, so daß durch Überlastung die Lebensdauer der Lampe beeinträchtigt wird. Daher rührt dann auch das lästige Elektrodenflackern im Betrieb der Entladungslampen. Dieser Nachteil kann nun durch Kurzschließen der beiden Stromzuführungsleiter (Zuführungen zu den Heizwendeln der Elektroden) beseitigt werden, und zwar entweder bei Kaltstart durch unmittelbare Lichtbogenüberheizung oder durch eine entsprechende Kurzschlußschaltung der Stromzuführungen zu den Vorheizkathoden.

Ein besonderes problemloses und sofortiges Zünden wird jedoch mit Elektroden erreicht, welche mit Entladung- oder Emissionsspitzen versehen sind. Eine bevorzugte Ausführungsform einer solchen Elektrode ist in der Fig. 6 rein schematisch dargestellt.

Die mit 29 bezeichnete Elektrode weist einen Metallbecher 30 auf, der an seinem Rand mit Entladungs- oder Emissionsspitzen 31 versehen ist. Am Boden des Metallbechers 30 sind die Anschlüsse 32 befestigt. Im Inneren ist der Metallbecher 30 mit einer Füllung 33 versehen, die aus einem Elektronen emittierenden Werkstoff, vorzugsweise Seltenerdmetalloxide, besteht. Beim Anlegen der erhöhten Zündspannung an die Elektroden wird durch die Entladungsspitzen 38 die Zündung des Lichtbogens erleichtert und beschleunigt. Im weiteren hat diese Ausbildung der Elektroden den Vorteil, daß der Lichtbogen nicht entlang der Elektrode wandert.

Bei einer besonders vorteilhaften Ausbildung der Elektrode 29 sind die Entladungsspitzen 31 in ihrer Längsrichtung nach auswärts gekrümmt, wie das in Fig. 6 anhand der gestrichelt dargestellten Entladungsspitze 31' dargestellt ist. Bei dieser Ausbildung sind die Entladungsspitzen 31 nicht parallel zueinander gerichtet, sondern laufen tulpenförmig auseinander.

Man erreicht hier eine vollkommene und auch wirtschaftlich-betriebstechnische Lösung, da der Lichtbogen kreisförmig zur Rohrwandung angesetzt ist, d. h. quer zur Lampenachse verläuft. So liegt flächenmäßig die Elektrodenkrone quer zur Mittelachse, zündet und erreicht im stationären Betriebszustand eine abbauarme Abnützung.

Die Fig. 7 und 8 zeigen weitere Ausführungsformen der vorliegenden Erfindung und eine Möglichkeit, den schaltungsmäßigen Aufwand zur Bildung des die Zündspannung erzeugenden Strombegrenzungselementes zu verringern. Die Schaltungen entsprechen im wesentlichen jenen der Fig. 1, jedoch ist hier die Strombegrenzungswicklung 6 mit einer Anzapfung T versehen, durch die die Strombegrenzungswicklung 6 in zwei Wicklungsteile 6a und 6b unterteilt wird. Diese Anzapfung T ermöglicht es, auf noch zu beschreibende Weise, aus der Strombegrenzungswicklung 6 einen Wandler in Sparschaltung zu bilden.

Bei der Ausführungsform gemäß Fig. 7 ist die Anzapfung T über das Schaltorgan 10 mit dem Netzanschluß 0 verbunden. Bei der Ausführungsform gemäß Fig. 2 ist die Anzapfung T über einen Schaltkontakt 10a eines Schaltorganes 10 an den Phasenleiter Ph anschließbar, wohingegen das Ende des Wicklungsteiles 6a über einen ebenfalls einen Teil des Schaltorganes 10 bildenden Umschaltkontaktes 10b entweder an den einen Netzanschluß 0 oder an den anderen Netzanschluß Ph angeschlossen werden kann.

Die Wirkungsweise dieser Zündvorrichtungen ist nun, wie folgt: Wie bei der Fig.1 wird beim Schließen des Hauptschalters 8 zugleich auch das Schaltorgan 10 geschlossen ; dadurch wird an den Wicklungsteil 6a die Speisespannung U angelegt. Durch Induktionswirkung wird im Wikklungsteil 6b eine gegenüber dieser Speisespannung U höhere Spannung induziert, welche an die Elektroden 3 und 4 angelegt wird.

Je nach dem Verhältnis der Windungszahlen der Wicklungsteile 6a und 6b wird eine Zündspannung erzeugt, welche eine sofortige Bogenentladung zwischen den Elektroden 3 und 4 zur Folge hat. Auch hier wird nach verhältnismäßig kurzer Zeit, z. B. nach 10 Perioden der Speisespannung U, das Schaltorgan 10 wieder geöffnet, wodurch die Transformatorschaltung der Strombegrenzungswicklung 6 aufgehoben wird und diese nun ihre Funktion der Stabilisierung des Betriebes der gezündeten Entladungslampe 1 übernimmt.

Die in Fig. 8 gezeigte Ausführungsform arbeitet ähnlich, jedoch wird hier beim Schließen des Hauptschalters 8 auch der Schaltkontakt 10a geschlossen und der Umschaltkontakt 10b in die gezeigte Stellung gebracht. Dadurch wird der Wicklungsteil 6a an die beiden Netzanschlüsse 0 und Ph angeschlossen. Im Wicklungsteil 6b wird nun eine Spannung induziert und die durch die Sparschaltung der Strombegrenzungswicklung 6 erzeugte Sekundärspannung, die höher ist als die Speisespannung U, wird als Zündspannung an die Elektroden 3 und 4 angelegt. Auch in diesem Fall wird durch entsprechende Wahl der Windungszahlen der Wicklungsteile 6a und 6b eine Zündspannung erzeugt, die ausreicht, um eine sofortige Bogenentladung zwischen den Elektroden 3 und 4 zu bewirken. Das Schaltorgan 10 wird wieder nach kurzer Zeit betätigt, d. h. der Schaltkontakt 10a wird geöffnet und der Umschaltkontakt 10b wird in die strichlierte Stellung umgelegt. Dadurch wird die Schaltung der Strombegrenzungswicklung 6 als Spartransformator aufgehoben und die Strombegrenzungswicklung 6 in Serie zur Entladungslampe 1 geschaltet.

Es ist selbstverständlich, daß die Ausführungsform gemäß Fig. 7 gegenüber der der Fig. 8 den Vorteil hat, daß das Schaltorgan 10 einfacher ausgebildet werden kann. Die Schaltorgane 10 können, wie bereits erwähnt, mechanischer, elektromechanischer oder elektronischer Bauart sein. Auch bei den Fig. 7 und 8 können die Schaltorgane 10 entsprechend den Fig. 2 und 5 ausgebildet sein.

In der Fig. 9 ist noch eine andere Ausführungsform der Elektrode wiedergegeben. Diese Elektrode ist noch leichter herzustellen und hat eine wesentlich längere Lebensdauer. Die Elektrode 29 besitzt hier ebenfalls einen Metallbecher 30, der an seinem Rand mit Entladungs- oder Emissionsspitzen 31 versehen ist. Im vorliegenden Fall ist ein Deckel 34 vorgesehen, der das Austreten des die Füllung 33 bildenden Pulvermaterials verhindert. Im Deckel 34 sind kleine Durchbrechungen 36, die zur Entladungsbahn ausgerichtet sind. Dies führt dazu, daß der Elektronenstrom wie durch ein Sieb gefiltert wird und der Lichtbogen wie ein weicher Wasserstrahl austreten kann.

Es sei wiederholt, daß die Erfindung einen Kaltstart mit Wendelelektroden gestattet, was bisher nicht der Fall war. Durch die erfinderischen Maßnahmen wird die Lebensdauer der Elektroden außerordentlich stark erhöht, wobei die Gründe darin liegen, daß kein direkter Aufprall von Ionen und Elektronen auf die Emissionsstoffe auftritt, da der erste Aufprall auf die leicht und sofort aufheizbaren Emissionsspitzen des Metallbechers, der vorzugsweise aus Molybdän besteht, erfolgt. Es tritt auch keine Überhitzung und kein Abbau an einzelnen Stellen der Wendelelektroden auf, da die Elektronenzahl vom Bedarf bestimmt wird und nicht von einem Vorheizsystem, das nur ungenau angepaßt werden kann. Dadurch daß die Vorderseite der Elektrode quer zur Lampenachse verläuft, erfolgt auch keine Bevorzugung gewisser, von der Produktion herrührender Stellen. Schließlich ist die Wärmeleitung der erfindungsgemäß hergestellten Elektroden ideal, so daß der erste Zündspannungsstoß sofort den Dauerbetriebszustand vorbereitet.

Kurz gesagt liegt hier also eine Schaltungsanordnung mit Streufeldsparwandler und eine Betriebseinrichtung für Nieder-, Mittel- bzw. Hochdrucklampen mit voraktivierten Elektroden vor, welche gegen den Überspannungsstromstoß im Kaltstart abgeschirmt sind. Daher ist der Entladungsvorgang abnützungsarm und unschädlich für die Lampenlebensdauer. Bei den Lampen wird Schwärzung unterdrückt und es wird so eine wirtschaftlich hochwertige betriebssichere langlebige Anlage geschaffen.

## Patentansprüche

1. System zum Zünden durch Kaltstart einer Entladungslampe (1), vorzugsweise Leuchtstofflampe, mittels einer Zündspannung, die höher ist als die Netzspannung, wobei eine Zündeinrichtung zum kurzzeitigen Anlegen einer eine sofortige Bogenentladung bewirkenden Zündspannung an die Lampenelektroden (29) vor dem Einschalten der Entladungslampe an die Netzspannung vorgesehen ist, dadurch gekennzeichnet,
a) daß die Elektroden (29) der Entladungslampe tiefgezogene becherförmige Metallteile (30) aus voraktiviertem Material sind,
b) daß der Rand der becherförmigen Metallteile mit Spitzen versehen ist und
c) daß sich im becherförmigen Metallteil (30) eine Füllung (33) aus einem Elektronen emittierenden Werkstoff, z. B. Seltener Erdmetalloxide, befindet.

2. System nach Anspruch 1, dadurch gekennzeichnet, daß das voraktivierte Material thoriumhaltiges Molybdänblech ist.

3. System nach Anspruch 1 oder 2, dadurch gekennzeichnet, daß die Füllung (33) durch einen Deckel abgedeckt ist, der feine Durchbrechungen (36) gegen die Entladungsbahn aufweist.

4. System nach einem der Ansprüche 1 bis 3, dadurch gekennzeichnet, daß die Füllung (33) aus einem sinterfähigen Material, wie z. B. einem Gemisch von Wolframpulver und Oxiden Seltener Erden, das unter Druck gepreßt ist, besteht.

5. System nach einem der Ansprüche 1-4, dadurch gekennzeichnet, daß die Zündeinrichtung (6, 9) zum kurzzeitigen Anlegen einer eine sofortige Bogenentladung bewirkenden Zündspannung ein elektronisches Schaltelement (21) aufweist, das beim Einschalten der Entladungslampe kurzzeitig eine Startwicklung (9) so einschaltet, daß zusammen mit einer Strombegrenzungswicklung (6) ein Streufeldwandler gebildet wird.

6. System nach Anspruch 5, dadurch gekennzeichnet, daß das Schaltelement (21) ein Thyristor ist.

7. System nach einem der Ansprüche 1-6, dadurch gekennzeichnet, daß die Zündeinrichtung (6, 9) zum kurzzeitigen Anlegen einer eine sofortige Bogenentladung bewirkenden Zündspannung an die Lampenelektroden (29) einen als Wischkontakt (16, 17, 18) ausgebildeten Schaltkontakt aufweist, der mit dem zwischen der Speisequelle (O, Ph) und der Entladungslampe (1) bzw. den Entladungslampen liegenden Hauptschalter (8) mechanisch gekoppelt ist und beim Einschalten der Entladungslampe kurzzeitig eine Startwikklung (9) so einschaltet, daß zusammen mit einer Strombegrenzungswicklung (6) ein Streufeldwandler gebildet wird.

8. System nach einem der vorhergehenden Ansprüche, dadurch gekennzeichnet, daß die Windungszahl der Strombegrenzungswicklung (6) mindestens doppelt so groß ist wie die Windungszahl der Startwicklung (9).

9. System nach einem der vorhergehenden Ansprüche, dadurch gekennzeichnet, daß die Startwicklung (9) für höchstens 10 Perioden der Speisespannung (U) eingeschaltet wird.

10. System nach einem der vorhergehenden Ansprüche, dadurch gekennzeichnet, daß die Startwicklung (9) im eingeschalteten Zustand mit beiden Anschlüssen (0, Ph) der Speisequelle verbunden ist und mit dem einen Ende an die in Serie mit der Entladungslampe (1) liegende Strombegrenzungswicklung (6) angeschaltet ist.

11. System nach Anspruch 10, dadurch gekennzeichnet, daß die Strombegrenzungswikklung (6) und die Startwicklung (9) mit ihren gleichsinningen Wicklungsenden miteinander verbunden sind.

## Claims

1. System for cold start ignition of a discharge lamp (1), especially a fluorescent tube, with an ignition voltage being higher than the mains voltage, with an ignition device to provide the lamp electrodes (29) with a shorttime ignition voltage causing an instant arc discharge before the discharge lamp is connected to the mains voltage, characterized by the fact that
a) the electrodes (29) of the discharge lamp are deep drawn cup shaped metal parts (30) consisting of preactivated material,
b) the rim of the cup shaped metal parts has spikes, and
c) the cup shaped metal parts (30) have a filling (33) consisting of an electron emitting substance, e. g. rare earth oxydes.

2. System according to claim 1, characterized by the fact that the preactivated material is thoriated molybdenum sheet.

3. System according to claim 1 or 2, characterized by the fact that the filling (33) is covered by a lid with fine perforations (36) in direction of the arc discharge axis.

4. System according to one of the claims 1 to 3, characterized by the fact that the filling (33) consists of a material which can be sintered, e. g. a pressed mixture of powders of tungsten and rare earths oxydes.

5. System according to one of the claims 1 to 4, characterized by the fact that the ignition device (6, 9) providing the shorttime ignition voltage for the instant arc discharge contains an electronic switching element (21) switching on for a short time a starter coil (9) when the discharge lamp is connected to the mains voltage, such forming a reactance transformer together with the current limiting coil (6).

6. System according to claim 5, characterized by the fact that the switching element (21) is a thyristor.

7. System according to one of the claims 1 to 6, characterized by the fact that the ignition switching device (6, 9) providing the shorttime ignition voltage to the lamp electrodes (29) for the instant arc discharge has a wiping contact (16, 17, 18) mechanically coupled with the main switch (8) connected between the source voltage (O, Ph) and the discharge lamp (1), resp. the discharge lamps, which switches on for a short time a starter coil (9) which forms a reactance transformer together with the current limiting coil (6).

8. System according to one of the preceding claims, characterized by the fact that the number of windings on the current limiting coil (6) is at least twice the number of windings on the starter coil (9).

9. System according to one of the preceding claims, characterized by the fact that the starter coil (9) is switched on for max. 10 periods of the source voltage U.

10. System according to one of the preceding claims, characterized by the fact that starter coil in switched on condition is connected with both ends to the source voltage (0, Ph) and with one end to the current limiting coil (6) which itself is in series with the discharge lamp (1).

11. System according to claim 10, characterized by the fact that the similar ends of the current limiting coil (6) and the starter coil are connected to each other.

## Revendications

1. Système pour allumage lors de départ à froid d'une lampe à décharge (1), spécialement d'un tube fluorescent, avec une tension d'allumage plus élevée que la tension du secteur, avec un dispositif d'allumage servant à appliquer pour une courte durée une tension d'allumage aux électrodes (29) de la lampe à décharge pour provoquer la décharge instantanée de l'arc avant la mise en circuit secteur de la lampe, caractérisé par le fait
a) que les électrodes (29) de la lampe à décharge sont des parties métalliques (30) en forme de coupe en matériel préactivé,
b) que le bord des parties métalliques en forme de coupe a des pointes et
c) que la partie métallique en forme de coupe (30) contient un remplissage (33) se composant d'une matière émettant des électrons, par exemple des oxydes de terres rares.

2. Système selon spécification 1, caractérisé par le fait que le matériel préactivé est du molybdène thorié.

3. Système selon spécification 1 ou 2, caractérisé par le fait que le remplissage (33) est recou- vert par un couvercle qui a de fines perforations (36) dans le sens de l'axe de l'arc de décharge.

4. Système selon l'une des spécifications 1 à 3, caractérisé par le fait que le remplissage (33) se compose d'une matière frittable, par exemple d'un mélange pressé de poudres de tungstène et d'oxydes de terres rares.

5. Système selon l'une des spécifications 1 à 4, caractérisé par le fait que le dispositif d'allumage (6, 9) servant à appliquer pour une courte durée une tension d'allumage pour provoquer la décharge instantanée, contient un dispositif contacteur électronique (21) qui met en circuit pour une courte durée une bobine starter (9) de façon à ce qu'elle forme un transformateur à fuites avec la bobine de limitation de courant (6).

6. Système selon spécification 5, caractérisé par le fait que le dispositif contacteur est un thyristor.

7. Système selon l'une des spécifications 1 à 6, caractérisé par le fait que le dispositif d'allumage (6, 9) pour appliquer pour une courte durée une tension d'allumage aux électrodes (29) de la lampe pour provoquer la décharge instantanée de l'arc comporte un contact glissant (16, 17, 18) qui est couplé mécaniquement au contacteur principal (8) connecté entre le secteur (O, Ph) et la lampe à décharge (1), resp. les lampes à décharge, et qui lors de la mise sous tension de la lampe met en circuit pour une courte durée une bobine starter (9) de façon à ce qu'elle forme un transformateur à fuites avec la bobine de limitation de courant (6).

8. Système selon l'une des spécifications précédentes, caractérisé par le fait que le nombre de tours de la bobine de limitation de courant (6) est au moins le double du nombre de tours de la bobine starter (9).

9. Système selon l'une des spécifications précédentes, caractérisé par le fait que la bobine starter (9) est enclenchée pour au plus 10 périodes de la tension secteur (U).

10. Système selon l'une des spécifications précédentes, caractérisé par le fait que la bobine starter (9) mise en circuit est connectée avec ses deux côtés au secteur (0, Ph) et avec un côté à la bobine de limitation de courant (6) elle-même en série avec la lampe de décharge (1).

11. Système selon spécification 10, caractérisé par le fait que la bobine de limitation de courant (6) et la bobine starter (9) sont connectées par leurs côtés similaires.
